# FASCICULE DE BREVET EUROPEEN

(11) **EP 0 401 060 B1**
(45) Date de publication et mention de la délivrance du brevet: **30.06.1993**
(21) Numéro de dépôt: 90401148.3
(22) Date de dépôt: 27.04.1990
(51) Int. Cl.: B05B 11/00, B05B 1/24, B05B 17/06

(54) **Procédé et dispositif électrique, électronique et mécanique pour distribuer, doser ou diffuser, en phase liquide ou gazeuse, des arômes, médicaments et autres produits liquides ou visqueux**
Verfahren und elektrische, elektronische und mechanische Vorrichtung zum Verteilen, Dosieren oder Diffundieren, von flüssigen oder gasförmigen Aromen, Arzneien und anderen flüssigen oder viskösen Produkten
Method and electrical, electronic and mechanical device for dispensing, metering or diffusing liquid or gaseous aromas, medicines and other liquid or viscous product

(30) Priorité: 31.05.1989 FR 8907214; 28.09.1989 FR 8912685
(43) Date de publication de la demande: 05.12.1990
(73) Titulaire: CONCEPTAIR ANSTALT, Vaduz (LI)
(72) Inventeur: Privas, Yves, Pompano Beach, 33062 Florida (US)
(74) Mandataire: Pinguet, André

(56) Documents cités:
- EP-A- 0 038 598
- EP-A- 0 127 573
- DE-A- 3 518 500
- US-A- 3 255 967
- US-A- 3 346 189
- US-A- 3 388 834

## Description

La présente invention concerne la distribution, le dosage et la diffusion dans l'espace, sous forme pulvérisée ou non, ou vaporisée de tous corps de phase liquide sans altération ou modification des propriétés et arômes d'origine, et permettre de retrouver avec une parfaite fidélité la senteur originelle, notamment du parfum, ou les qualités physiques, chimiques et thérapeutiques des solutions médicamenteuses, hygiéniques, cosmétiques ou d'assainissement.

La présente invention concerne ainsi un procédé de diffusion et un diffuseur de produits liquides et, notamment, de parfums, d'insecticides, de médicaments, de cosmétiques, d'eau, etc..

Dans les procédés connus de diffusion, la diffusion peut s'effectuer par convection naturelle ou forcée ou être générée par une source de chaleur prédéterminée.

On connaît des diffuseurs dans lesquels les moyens d'amenée sont constitués par une tige, ou mèche, en matériau poreux qui plonge dans un flacon contenant le produit à diffuser et en assure l'ascension par capillarité. Dans d'autres diffuseurs, les moyens d'amenée sont constitués par un simple tube plongeant dans le liquide et fonctionnant par gravité ou par pression ou dépression ou goutte à goutte ventilée.

Ces diffuseurs présentent certains inconvénients dus au fait qu'ils ne permettent pas d'éviter des phénomènes de carbonisation et surchauffe qui provoquent le craquage ou l'oxydation des principes actifs du produit à diffuser. De plus, ils ne permettent pas d'assurer la régularité du processus d'évaporation et la constance de sa vitesse qui sont les conditions nécessaires pour que se maintiennent en cours d'utilisation les propriétés des arômes du produit d'origine, du fait de la saturation de la mèche par exemple.

D'autres diffuseurs utilisent des gaz propulseurs du type fluorohydrocarbone par exemple. Ces systèmes sont controversés en raison des craintes de leur action sur l'environnement. Un exemple d'un tel dispositif est décrit dans le document EP-A-0 038 598, qui divulge un pulvérisateur à gaz propulseur actionné par un solénoïde et associé à un disque chauffant : le produit pulvérisé est déposé et absorbé sur le disque, puis s'évapore lentement. Un autre exemple de système à gaz propulseur est divulgué dans le document EP-A-0 127 573, où une pompe à air crée une pression d'air dans le réservoir, de façon à vaporiser un produit directement dans l'atmosphère Mais les pressions que l'on peut atteindre ainsi dans le réservoir sont limitées.

Assez indicatifs des préoccupations actuelles sont les diffuseurs qui utilisent une pompe à piston commandée par un excentrique entraîné par un moteur électrique (US-A-4 189 098). Ces dispositifs sont coûteux et les résultats insuffisants pour remplacer l'emploi des gaz propulseurs dissouts.

L'invention vise donc à fournir un procédé et un diffuseur du type indiqué plus haut mais qui ne présente pas les inconvénients qui viennent d'être indiqués, tout en obtenant une pulvérisation d'une qualité supérieure à celle que l'on obtient actuellement avec les aérosols.

La présente invention a pour objet un procédé pour distribuer, doser ou diffuser un produit liquide, comportant l'utilisation d'un distributeur à pompe de pulvérisation ayant un piston de refoulement de liquide pour créer une pression interne qui expulse le liquide à travers un gicleur, ladite pompe étant en communication fluide avec une réserve dudit liquide, ledit distributeur comportant des moyens mécaniques d'actionnement, ayant un organe d'actionnement adapté à entrer en contact avec la pompe pour l'actionner, ledit procédé étant caractérisé en ce qu'il comporte les étapes de :
- positionner l'organe d'actionnement à une distance prédéterminée de ladite pompe, ladite distance prédéterminée étant sensiblement égale ou légèrement inférieure à la course du piston,
- faire accélérer ledit organe d'actionnement sur ladite distance prédéterminée avant d'entrer en contact avec la pompe, ce qui permet d'obtenir une pression interne instantannée provoquant une pulvérisation dans laquelle les particules du liquide divisé ont une dimension inférieure ou égale à 45 microns environ, selon la tension superficielle du liquide expulsé.

La présente invention a aussi pour objet un diffuseur comportant une pompe de pulvérisation avec un poussoir d'actionnement de la pompe pour transmettre une force d'appui sur ce poussoir à un piston de refoulement de liquide, un ressort de rappel du piston vers une position de repos, un gicleur de sortie pour diviser le liquide par l'effet de la pression, le diffuseur comportant des moyens mécaniques d'actionnement ayant un organe d'actionnement qui est adapté à appuyer sur le poussoir, caractérisé en ce que ledit organe d'actionnement est disposé, au repos, à une distance prédéterminée du poussoir de la pompe, et lesdits moyens d'actionnement sont adaptés à faire accélérer ledit organe d'actionnement sur ladite distance prédéterminée avant d'entrer en contact avec la pompe, ce qui permet d'obtenir une pression interne instantannée provoquant une pulvérisation dans laquelle les particules du liquide divisé ont une dimension inférieure ou égale à 45 microns environ, selon la tension superficielle du liquide expulsé.

L'invention s'applique plus particulièrement aux pompes du type à actionnement manuel normalement par un doigt dont la chambre mesure de 5 à 100 microlitres. Pour obtenir une telle pulvérisation, la durée d'actionnement d'éjection d'une telle pompe doit être de l'ordre de 1 à 10 millisecondes. De préférence, la pompe est à précompression, par exemple d'un type tel que décrit dans les brevets français 2 305 241 ou 2 403 465. L'emploi d'un aérosol ordinaire, avec gaz propulseur dans le bidon de liquide, dissout ou non, ne permet pas d'obtenir la finesse de pulvérisation d'une pompe fonctionnant sous forte pression. Dans l'aérosol, le mouvement de la tige de soupape ne commande que l'ouverture de la valve. La sortie du liquide ne dépend que de la pression du gaz propulseur et est indépendante de la rapidité d'actionnement. Selon la présente invention, les dimensions des particules diffusées peuvent être réduites encore en les faisant ricocher contre une surface lisse, maintenue à une température appropriée, et le cas échéant vibrante. Il est prévu un transducteur à ultrasons ayant une fréquence de résonnance très élevée ≧ 1700 KHz pour assurer une bonne directivité et une bonne portée des particules de liquide expulsé à vitesse et pression très élevées micronisées à 45 µ ou moins sous forme de spray. Après réflexion sur le transducteur, les particules sont refragmentées entre 0,1 et 10 µ par la vibration piezoélectrique du transducteur plus efficace que si l'on met une goutte de concentration plus importante. On a constaté que les particules de cette dimension (< 2,5 µm) restaient en suspension dans l'air, tandis que les particules plus grosses tombent. La vaporisation est d'autant plus rapide que les particules sont plus petites.

La paroi de la surface est avantageusement lisse, pour éviter l'accrochage des particules, et favoriser leur éclatement, en particulier sous l'effet thermique.

Avec ce type d'application, la surface est réchauffée en fonction d'une part de la température ambiante, d'autre part de la température du liquide en cours de vaporisation pour maintenir sensiblement constante la température à la sortie du diffuseur, à une valeur supérieure à la température d'évaporation superficielle du composant à évaporer.

La surface de rétrodiffusion peut être confinée à l'intérieur d'une chambre.

Avantageusement, les bords de la paroi de la chambre sont ourlés. La surface peut aussi être convexe, par exemple sphérique.

Le diffuseur selon l'invention, grâce à ces moyens, assure une vitesse de vaporisation constante, et ce, toujours à une température prédéterminée en fonction du point d'ébullition des composants volatils, et évite ainsi que les composants volatils soient craqués ou oxydés.

Dans une forme de réalisation particulièrement avantageuse, les moyens de chauffage sont constitués par une résistance électrique et ses moyens de commande sont associés sous forme d'une thermistance à basculement à coefficient de température positif à chauffage direct, dite thermistance à CTP, c'est-à-dire une résistance thermosensible, constituée par un semi-conducteur, dont la résistance augmente brusquement lorsque sa température, en augmentant, atteint une valeur spécifique.

Il est bien connu d'utiliser des céramiques à coefficient de température positif (CTP) pour la détection de température, la commutation et la stabilisation du courant. Ce qui est moins bien connu concerne leur capacité de pouvoir fonctionner en tant qu'élément chauffant. Pour cette application, elles présentent l'avantage d'un chauffage rapide, elles sont également autorégulatrices et elles n'ont pas besoin de thermostat ou de circuit de commande comme leurs homologues à résistance classiques.

En outre, elles peuvent être utilisées sans distinction dans les circuits à courant alternatif et des circuits à courant continu, elles n'ont pas de pièces en mouvement et ne produisent aucun parasite dans le réseau ou la radio. Elles sont intrinsèquement à l'abri d'un échauffement et présentent une stabilité en température excellente sur une longue période.

Des céramiques CTP métallisées sont fournies soit à l'état nu soit sous forme d'éléments plombés, dans des tubes isolants. Elles sont petites, efficaces, fiables et peu coûteuses. En effet, elles se présentent comme les dispositifs idéaux pour les applications pour lesquelles il faut prévoir une mise en température rapide suivie par une dissipation continue modérée.

Avec une résistance classique, les moyens de commande de la résistance peuvent avantageusement coopérer avec une surface de chauffe alimentée par cette résistance et sur laquelle débouchent les moyens d'amenée du produit à diffuser, par exemple une chambre métallique de fractionnement placée à la sortie de la pompe.

Les moyens de commande peuvent alors comporter un thermo-couple ou thermostat logé dans un évidement du diffuseur métallique et relié à un moyen de coupure de chauffage de la résistance.

Dans le cas préféré d'utilisation d'une thermistance (CTP), le corps de celle-ci est mis en contact avec le liquide sortant d'une buse de pulvérisation. La thermistance remplit alors automatiquement le rôle de régulateur défini plus haut, en même temps que celui d'élément chauffant, sans aucun thermostat ou circuit de commande.

Selon une autre caractéristique importante de l'invention, la pompe de pulvérisation est actionnée par un plongeur commandé par un solénoïde, agissant directement ou par l'intermédiaire d'un levier dans le sens tiré ou poussé. Avantageusement, quand le solénoïde a une armature, des masses magnétiques permanentes ou aimants agissent sur le plongeur de façon que le solénoïde n'ait à exercer qu'une force relativement faible pour actionner le plongeur qui est à la limite du point de basculement pour actionner la pompe, par exemple dix pour cent ou moins de la force d'actionnement normale du plongeur (ex : si une force de 2 Kg 300 est nécessaire, les aimants sont calculés pour 2 Kg 200), et en conséquence, gain d'énergie électrique de 40%.

Pour que le plongeur puisse se décoller sous l'effort du ressort de rappel, presque équilibré par les aimants permanents, il est prévu selon l'invention de placer un amortisseur en caoutchouc ou similaire à l'extrémité du noyau, ce qui l'empêche de coller, amortit le choc du noyau dans le solénoïde et le renvoie par effet de rebondissement. Il est ainsi possible d'actionner la pompe avec une très grande rapidité. Par exemple, on peut obtenir une course de compression en un temps inférieur à 10 millisecondes pour les pompes du type défini plus haut. Avec un solénoïde sans armature, le plongeur peut comporter des aimants et une masse magnétique tel que du fer doux. Il peut même comporter des aimants et aucune masse magnétique. En variante, au lieu d'un système à solénoïde, on peut avoir un moto réducteur qui tend progressivement un ressort puissant dont la détente puissante et immédiate est obtenue par un profil de came. Dans le cas d'un appareil entièrement manuel, le fonctionnement de la pompe peut être assuré par détente d'un ressort, avec un profil de came, la tension du ressort étant obtenue par rotation manuelle d'une came, la détente brusque du ressort étant réalisée par échappement. La détente peut aussi être obtenue par rotation d'un aimant, pour changer ses polarités par rapport à un autre aimant, de façon à repousser ce dernier après l'avoir attiré.

Le dispositif actionnement et chauffage peut être alimenté par piles, batteries rechargeables ou par le secteur, ou autres moyens créant une énergie électrique.

Le produit diffusé par la pompe peut en outre être accompagné, ou entraîné par un courant d'air, le cas échéant réchauffé.

Dans certaines applications, il est intéressant de diffuser un produit dans des conditions particulières, par exemple pour la présence d'au moins une personne dans un local. Cette présence peut être détectée par un radar ou par un effet doppler, qui déclenche le fonctionnement du dispositif (les systèmes infrarouges peuvent être utilisés dans certains cas mais pour l'heure, sont moins sûr en présence du soleil).

Une programmation du fonctionnement du dispositif peut être assurée par une mémoire du type EEPROM, (par exemple projection de désodorisant ou de parfum à certaines heures dans les couloirs souterrains des transports en commun ; par système satellite pour accompagner des informations ou des annonces publicitaires, promotionnelles ; par détecteur de présence de gaz ; etc.).

Comme le dispositif de l'invention peut utiliser pour la vaporisation une pompe sans reprise d'air, il peut fonctionner dans toutes les positions et en tous endroits : par terre, sur le mur, au plafond, même en atmosphère raréfiée. Il peut restituer intégralement un médicament ou une fragrance, sans brûler ni carboniser les particules émises.

L'appareil peut être de dimensions réduites, par exemple de l'ordre de celles d'un paquet de cigarettes.

A titre nullement limitatif, on a représenté sur les dessins annexés des exemples de réalisation de diffuseurs selon l'invention, dessins sur lesquels :
- la figure 1 est une vue en élévation schématique, avec parties en coupe, d'un dispositif selon la présente invention,
- la figure 2 est une vue en coupe d'une variante en position de repos,
- la figure 3 est une vue en coupe d'une autre variante,
- la figure 4 est une vue de la variante de la figure 3 juste avant l'émission,
- les figures 5 et 6 sont des vues en coupe par deux plans perpendiculaires d'une chambre de fractionnement selon l'invention,
- la figure 7 est une vue en plan de la sortie de ladite chambre,
- la figure 8 est une vue en coupe d'une surface de fractionnement,
- la figure 9 est une vue partie en coupe, partie en élévation d'une forme de réalisation d'un dispositif selon l'invention,
- la figure 10 est une vue schématique d'un principe d'actionnement du dispositif de l'invention,
- la figure 11 est une vue en perspective d'un sous-ensemble renouvelable d'un dispositif selon l'invention,
- les figures 12 et 13 sont des vues en perspective des deux pièces d'un des éléments du sous-ensemble de la figure 11, et
- la figure 14 est une variante de réalisation du système d'actionnement du dispositif de la figure 9.

Sur la figure 1, on a représenté un récipient 1 prévu pour contenir un produit liquide, à répandre dans l'air, par exemple pour parfumer un espace, traiter médicalement un environnement, faire une fumigation, projeter un cosmétique, etc. Ce récipient est équipé d'une pompe à précompression, par exemple d'un type tel que décrit dans les brevets français cités plus haut. Cette pompe est sertie dans l'ouverture du récipient par une capsule 2, et peut être actionnée par enfoncement d'un piston au moyen d'un poussoir 30 monté sur la tige 3, qui fait saillie à l'extérieur, pour permettre cet actionnement. Afin de faciliter le fonctionnement du dispositif, le poussoir 30 est garni d'une rondelle 4 qui en est solidaire. Ce poussoir peut être par exemple du type décrit dans la demande de brevet français 8905017 du 14 avril 1989. L'actionnement de la pompe se fait donc par enfoncement de la rondelle 4, pour provoquer l'expulsion du produit hors du récipient 1, cependant que lorsque l'utilisateur cesse d'appuyer sur la tige de piston, celle-ci est ramenée vers le haut par un ressort de rappel convenablement disposé. Pour faire fonctionner la pompe, on appuie sur la rondelle 4 au moyen d'un levier 21 articulé en 5, et dont une extrémité 21a présente une fourche arrondie, l'arrondi étant placé sur la rondelle 4. L'autre bras ou extrémité 21b du levier 21 est connecté à un plongeur magnétique 10, par exemple par un axe 8 traversant une fente formée dans le plongeur et passant par une fente 9 formée dans l'extrémité du bras de levier. Le plongeur est mobile dans la cavité 11 d'un solénoïde 12 dont l'armature 13 peut être rectangulaire ou cylindrique.

Arrivé à ce stade, on peut voir comment fonctionne le dispositif. Le passage du courant dans le solénoïde 12 fait monter le plongeur 10, faisant basculer le levier, donc enfoncer la tige de piston 3 de la pompe. Une impulsion de courant dans le solénoïde provoque donc un fonctionnement d'une course de la pompe, avec émission d'une pulvérisation. Dans la disposition représentée, la pulvérisation est dirigée dans l'axe de la tige 3, c'est-à-dire dans l'axe de la pompe. Ceci est possible parce que l'espace qui est dans l'axe de la pompe est dégagé : l'actionnement se fait par un levier terminé par une fourche. Le canal de sortie de la pulvérisation traverse la fourche.

Selon l'invention, le coup de pompe est rapide et violent, ce qui permet d'éviter la formation usuelle d'une grosse goutte et d'avoir des gouttes d'une dimension de l'ordre de 25 microns. Avec une grande pression, on peut obtenir pour certains produits comme l'alcool une pulvérisation de l'ordre de 10 à 20 microns.

Les pompes à précompression usuelles, disponibles dans le commerce, émettent des doses de l'ordre d'une fraction de centimètre cube. Pour avoir un bon résultat selon l'invention, il faut provoquer l'actionnement d'une telle pompe en un temps inférieur ou égal à 10 millisecondes. Ceci n'est possible qu'avec des moyens mécaniques particuliers. Rappelons que l'actionnement manuel habituel se fait en 150 millisecondes environ. Quand l'actionnement est fait en 10 ms, il se développe dans le canal de sortie de la pompe, jusqu'au gicleur, une pression très élevée qui peut, dans ces conditions, atteindre 40 bars ou davantage. On prendra soin d'avoir un gicleur qui puisse supporter une telle pression.

Pour obtenir ce résultat dans des conditions avantageuses, dans le cas où le solénoïde est muni d'une armature 13, on adjoint au solénoïde des masses magnétiques permanentes 14, 14', dont l'action est légèrement inférieure à la force d'actionnement de la pompe. Les pompes à actionnement manuel nécessitent en général une poussée du doigt comprise entre 2 et 3 kgs. Par exemple, pour une pompe réglée à 2,2 kg, l'action des aimants sera comprise entre 2 et 2,1 kgs. Le déclenchement pourra ainsi être très rapide, puisqu'il suffira d'environ 100 à 200 g pour le provoquer, et pourra être obtenu par des moyens simples et peu encombrants, piles ou batteries de petites dimensions. Une puissance de quelques watts est suffisante. Afin que le noyau ne reste pas collé au fond du solénoïde et puisse être rappelé par le ressort de la pompe, il est prévu selon l'invention un amortisseur 15 entre l'extrémité intérieure du noyau et le fond de l'armature, de préférence en forme d'étoile et en matière silicone ou similaire, de préférence résistant à la chaleur et de dureté store A 20 ⁺ 10, pour atténuer le bruit émanant des chocs vibratoires. L'amortisseur peut aussi être en tresse métallique.

Pour cette forme de réalisation comme pour les suivantes, le déclenchement peut s'effectuer de différentes façons : radar volumétrique, bouton-poussoir, aspiration d'un patient, contact, infrarouge, cellule photoélectrique, détection magnétique, etc..

Dans la forme de réalisation de la figure 2, la pulvérisation est latérale par rapport à l'axe de la pompe. Celle-ci est munie d'un poussoir 50 à gicleur latéral. Le dispositif d'actionnement est placé au dessus de la pompe, c'est-à-dire dans l'axe de la tige d'actionnement 3 du piston. Ce dispositif comporte essentiellement un solénoïde avec un plongeur, mobile à l'intérieur du solénoïde, agissant directement sur le poussoir de la valve. Le plongeur peut se déplacer entre deux positions : une position de repos, représentée sur la figure 2, et une position dans laquelle la masse magnétique 10 est descendue par l'attraction exercée par le solénoïde, position dans laquelle il enfonce complètement en fin de course le poussoir 50. Selon une disposition avantageuse de la présente invention, le plongeur à la position de repos peut être décollé du poussoir d'une certaine distance "d". Cela peut être obtenu par un ressort 52. Quand le plongeur plongeur est sollicité par le solénoïde, il parcourt la distance "d" avant d'entrer en contact avec le poussoir et percute donc celui-ci avec une certaine vitesse. Le poussoir est entraîné immédiatement avec une vitesse initiale notable et la pression dans la pompe monte immédiatement et à une valeur plus élevée. Cet effet d'inertie peut être renforcé en chargeant la masse du plongeur, ou en choisissant un plongeur assez lourd. Avec les pompes du genre manuel, où la course normale de la pompe est de l'ordre de grandeur du centimètre, la course préalable "d" du plongeur peut être du même ordre, ou un peu moins : 5 à 10 mm donnent de bons résultats. On peut ainsi obtenir une pulvérisation fine immédiatement, dès le début de la pulvérisation et jusqu'à la fin.

Le dispositif de l'invention, aussi bien selon la figure 2 que la figure 1, peut être actionné de façon répétitive, en envoyant dans le solénoïde un courant pulsé. Un moyen simple consiste à alimenter le solénoïde avec le courant du secteur redressé, par exemple avec une diode. On obtient ainsi une fréquence de 50 coups par seconde (60 aux U.S.A.). L'effet obtenu est tout à fait similaire à l'effet d'une valve émettant en continu, du fait de la cadence et de la persistance de l'image rétinienne, qui est supérieure à un cinquantième de seconde.

Si l'on désire effectuer des pulvérisations au coup par coup, avec une alimentation sur le secteur alternatif, on utilisera un pont de diodes. On obtient ainsi un courant non inversé non interrompu. La fermeture du contact provoque un mouvement unique du plongeur, qui reste à la position déplacée, tant que le contact est maintenu.

Avec une alimentation continue (piles, accus), l'effet répétitif sera obtenu au moyen d'un montage approprié.

Dans l'utilisation de produits de nature fixante, agglomérante, collante, polymérisante à l'air (laque par exemple), la vitesse d'arrivée du liquide dosé est extrêmement rapide, ce qui permet, sous l'effet de la pression, une désoperculation éventuelle du gicleur. Sous l'effet de l'arrêt brutal de la dose à éjecter, un phénomène de dépression se créé dans le gicleur, ayant tendance à vider le conduit de son liquide, donc évite l'opérculation.

En variante, on pourra obtenir l'émission par un ressort dont la mise en tension peut être réalisée à la main ou par un motoréducteur électrique. Le déclenchement du ressort sera obtenu par échappement d'un suiveur sur un profil de came approprié.

Sur les figures 3 et 4, un châssis support 20, qui peut être en matière plastique par exemple, sert à maintenir ensemble les divers constituants du dispositif, notamment la mécanique de déclenchement, le flacon de produit à diffuser, l'axe d'articulation 5 d'un levier et ce levier 21. Sur la figure 3, le levier 21 est en position de repos, après une émission. La fourche 21a de l'extrémité gauche est abaissée. Une came 22 appuie sur un suiveur 23 auquel sont connectés d'une part une tige d'actionnement 24 articulée sur l'extrémité droite 21b du levier, et d'autre part un plateau 25 appuyant sur un ressort 26, dont l'autre extrémité est appuyée sur un épaulement 28 du support 20. Quand on tourne le bouton 27, entraînant la came, on repousse le plateau, et le bras 21b du levier, pour les amener dans la position de la figure 4. La tige de piston 3 de la pompe est remontée. Le ressort 26 est comprimé. Dès que le suiveur 23 échappe sur le profil de came, le ressort se détend brusquement et amène le levier dans la position de la figure 3. Le bras gauche a appuyé énergiquement et rapidement sur la rondelle 4 qui est descendue pour ejecter une dose de produit. Le fonctionnement par le ressort permet l'actionnement avec la force et dans le délais prévus par la présente invention pour avoir la pulvérisation à la finesse voulue. Le bouton 27 peut être tourné à la main, ou par tout moyen désiré, tel qu'un motoréducteur électrique. Une turbine peut être entraînée simultanément par le moteur pour provoquer un courant d'air d'entraînement de la vaporisation. Le courant d'air peut aussi être provoqué par un soufflet entraîné en même temps que le poussoir de la pompe, ce qui produit un effet diphasique : air plus particules liquides.

Selon une caractéristique de la présente invention, une chambre ou une surface de fractionnement 30 est placée à la sortie du jet de pulvérisation de la pompe. Un exemple d'une telle chambre est représenté en détail sur les figures 5, 6 et 7 ; un autre exemple est représenté monté à la sortie de la pompe sur les figures 3 et 4 ; et un exemple d'une surface est représenté sur la figure 8. La chambre des figures 5-7 s'adaptant par un col 31 à la sortie de la pompe, comporte un volume défini par une paroi 32 dont l'intérieur a un état de surface poli, très proche du brillant, en un métal très bon conducteur tel du cuivre nickelé ou de l'aluminium poli oxyde anodique. Les particules rebondissent et glissent, et font de la vaporisation froide instantannée. Il faut en effet éviter que les particules s'accrochent, le séjour prolongé dans un espace chauffé pouvant modifier la structure chimique. Il est prévu un bord ourlé pour empêcher la condensation du produit à la sortie (même si c'est chaud). Pour obliger les particules à se fractionner, la sortie de la chambre n'est pas en face du jet. Une réalisation simple est obtenue par un pincement 35 de l'ouverture de sortie (figure 7) situé dans l'axe du jet.

Sur les figures 3 et 4, la chambre 30 est représentée montée à la sortie de la pompe. Elle est fixée de façon appropriée au support 20, par exemple par un bras ou une languette 20a. La partie inférieure étroite 31 peut être fendue pour laisser passer la fourche du levier d'actionnement.

La paroi de la chambre peut avantageusement avoir une épaisseur triple : une forme 42, par exemple en matière plastique, doublée intérieurement d'une couche isolante 43, dont l'intérieur est garni d'une feuille métallique 44 bonne conductrice, thermiquement et électriquement, en aluminium ou en cuivre nickelé.

Contre l'extérieur de la feuille métallique, dans l'isolant, peuvent être noyées une ou plusieurs résistances 45, par exemple CTP. Dans ce dernier cas, le CTP de forme plate peut être alimenté entre ses deux faces, ou par deux bandes sur une seule face.

Une carte électronique 46 peut recevoir différents composants, tels que diode luminescente, microprocesseur, timer, bouton de déclenchement, détection de l'état des piles, détecteur d'odeur ou d'aspiration, cellule photo-électrique, antenne, détecteur d'ultrason, d'infrarouge, synthèse de la parole, etc.

Selon les besoins de la diffusion, on pourra ou non utiliser une telle chambre. En l'absence de chambre, quand la pompe projette la pulvérisation directement dans l'atmosphère, on choisira un gicleur approprié au besoin ou au produit. Avec une chambre de fractionnement, il est avantageux que les particules percutent les parois de la chambre, et l'on choisira le gicleur pour avoir un spray donnant les particules les plus fines possible.

La figure 8 est une vue en coupe représentant une surface réfléchissante hémisphérique 55. La pulvérisation est dirigée vers le sommet de l'hémisphère. A l'intérieur est placé, contre ce sommet, une résistance chauffante 56 par exemple CTP, alimentée par exemple par un ressort 57 et par une patte 58 sur l'hémisphère. L'intérieur est rempli d'un matériau isolant. Une telle surface peut être fixée en regard de l'orifice de pulvérisation et répartit la pulvérisation tout autour, par exemple pour diffuser un parfum ou un produit d'assainissement. La surface d'impact peut être une céramique mise en vibration à partir d'un transducteur à ultrasons piezoélectrique.

La figure 10 représente schématiquement un autre moyen mécanique de provoquer un déclenchement. Un aimant SN 87 est placé entre deux aimants NS 86, 88 dont l'un, 86, peut être tourné. Initialement, l'aimant 87 est attiré des deux côtés et est donc placé en équilibre (instable) en retournant l'aimant 86, ce dernier repousse alors l'aimant 87 alors que l'aimant 88 l'attire. On pourra utiliser ce principe pour avoir une action très rapide au coup par coup.

La pompe est de préférence sans reprise d'air et est fixée à une poche qui se replie au fur et à mesure que le liquide qu'elle renferme est expulsé.

Le diffuseur, qu'il comporte ou non une turbine, peut être alimenté par des piles basse tension. Il pourrait aussi l'être sur courant alternatif redressé ou non.

La figure 9 représente un mode de réalisation d'une application de l'invention. Le dispositif représenté a pour objet de pulvériser un produit liquide de façon pseudo-continue. Il s'agit en fait de remplacer l'émission d'une pulvérisation réalisée habituellement par un gaz propulseur, en utilisant une pompe, sans aucun propulseur, actionnée par le dispositif de l'invention.

Un récipient 60 contenant un liquide à pulvériser, par exemple une laque pour cheveux, une solution hydratante pour la peau, etc., est muni d'une pompe sertie sur le récipient au moyen d'une capsule 61. Le tube 62 de sortie de la pompe sert aussi de tige d'actionnement de la pompe. Sur ce tube est monté un poussoir 63, à sortie latérale, sur la droite de la figure. Le poussoir étant actionné de façon répétitive par un plongeur 64 dont le mouvement est commandé par un solénoïde constitué de deux enroulements 65, 65'. La tige 64 du plongeur peut avantageusement être en matière plastique. Le choc et la poussée sur le poussoir 63 seront ainsi silencieux. Pour être actionné par les enroulements 65, le plongeur 64 est garni de trois aimants permanents 66, 67, 68. Les enroulements 65 et 65' sont en sens opposés, de sorte que lorsqu'ils reçoivent une impulsion de courant, l'enroulement 65' repousse l'aimant 67 tandis que l'enroulement 65 l'attire. Les polarités des aimants 66 et 68 sont fixées pour provoquer une sollicitation de même sens. Le plongeur peut en outre comporter des masses d'inertie 85, par exemple en matière plastique, en cuivre, en aluminium, etc.. L'ensemble est fixé dans un boîtier 69 dont le fond, à la partie supérieure, est garni d'une lame en métal magnétique 70. Cette lame a pour but de maintenir le plongeur en position haute, par attraction par l'aimant 68. Cette lame peut aussi servir en même temps d'amortisseur. Dans ce cas, elle peut être constituée par une rondelle métallique ondulée (marque "Onduflex"), ou par une rondelle en tissu métallique comprimé. Cette dernière forme de réalisation est avantageusement silencieuse. De cette façon, quand le solénoïde n'est pas excité, l'aimant 68 est maintenu attiré contre la lame 70. Après une impulsion de courant, le plongeur vient frapper et enfoncer le poussoir 63, et, quand l'impulsion cesse, le plongeur est renvoyé par le ressort de rappel de la pompe, pour aller s'appliquer contre la lame 70. Même à des vitesses de 50 ou 60 Hz, le système est silencieux. La commande du plongeur est assurée par une électronique non décrite en détail, et qui est montée sur le support 90.

La figure 14 est une vue en coupe d'une variante du système d'actionnement du dispositif de la figure 9. Il comporte un boîtier 100, par exemple en matière plastique, qui se prolonge par le boîtier enveloppant le récipient 60 de la figure 9. Dans ce boîtier 100 est logé un solénoïde 101 constitué par un fil enroulé sur une bobine 102, dont le moyeu 103 sert de guide au plongeur. Le plongeur comporte un noyau 104 en fer doux, prolongé par une tige 105 en matériau amagnétique (inox ou laiton). C'est l'extrémité de cette tige qui vient percuter le poussoir 63 sur le dispositif de la figure 9. Afin d'accroître l'énergie de ce système de déclenchement, le noyau est formé avec une rondelle 106 à l'extrémité opposée à la tige. Cette rondelle 106 est écartée de la bobine 102 d'une distance E qui représente la course du plongeur. Sur la moitié gauche de la figure, cette rondelle est représentée avec une jupe périphérique 106A qui enveloppe partiellement la bobine 102, ce qui permet de récupérer le flux émis par la bobine et assure ainsi une économie d'énergie allant jusqu'à 25%, en plus de l'économie obtenue par la présence des aimants. Le bord de la jupe sera en position de repos, à une distance de l'aimant 112 au moins égale à la distance E de la course du plongeur. Contre la rondelle 106 est disposé un aimant plat 107, de même forme circulaire, et une lame de fer doux 108 également de même forme. Dans le cas de fonctionnement avec du courant alternatif, l'aimant 107 n'est pas utilisé. Sur le fond 100F du boîtier est fixé un petit aimant 109, dont la fonction est de retenir le plongeur en position haute, de repos. Afin d'accroître l'effort d'attraction sur le plongeur, après qu'il ait été décollé de l'aimant 109, il est prévu contre la paroi 100H du boîtier 100, une rondelle de fer doux 111, un aimant 112 en forme de rondelle, et un aimant 113, percé d'un trou axial. La tige 105 du plongeur traverse la rondelle de fer doux 111 et les deux aimants 112 et 113. Afin d'améliorer le flux magnétique entre le plongeur 104 et l'aimant 113, en particulier en fin de course, quand ils deviennent voisins, les surfaces de limitation du plongeur et de l'aimant 113 peuvent être de forme conique correspondante. Les différents moyens représentés peuvent être utilisés conjointement, ou seulement certains d'entre eux.

Pour amortir la fin de course du plongeur, on peut prévoir contre la rondelle 106 une rondelle de caoutchouc 114, de préférence, comme indiqué plus haut, de dureté Shore A 20⁺.

En variante, l'amortisseur peut être placé contre l'aimant 113, et avoir, le cas échéant, la même forme conique de jonction de l'aimant 113 et du plongeur 104. Si l'amortisseur 115 est placé à cet endroit, il sera avantageusement en matière magnétique, pour réduire l'entrefer, par exemple en toile métallique comprimée, ou moulée, ou pourra aussi être constitué par une rondelle métallique ondulée.

Le fonctionnement de ce système est simple. Lorsque le solénoïde est parcouru par une onde de courant, il y a attraction du noyau vers le bas, sous l'effet électromagnétique au début, et auquel vient s'ajouter l'effet d'attraction des aimants 112 et 113, quand le noyau s'approche de ceux-ci. L'extrémité de la tige 105 vient percuter le poussoir 63, puis l'enfoncer.

La finesse de la pulvérisation est fonction de la rapidité d'enfoncement. Un actionnement répétitif du solénoïde réalise une pulvérisation quasi continue, si la cadence est suffisante. Une cadence de 50 coups par seconde fournie par le courant alternatif du secteur donne un excellent résultat.

Comme il ressort de la description donnée en regard des figures 9 et 10, le dispositif comporte d'une part un récipient 60, avec une pompe 61 actionnée par une tige 62 équipée d'un poussoir 63, et un système d'actionnement à répétition constitué par exemple du plongeur 64 et du solénoïde 65 montés dans le boîtier 69, 71, ou du système représenté sur la figure 14. Le système d'actionnement doit être adapté au produit à pulvériser. Ceux-ci sont nombreux et ont des propriétés très différentes. Les cadences d'expulsion, les courses des pompes sont différentes. Or; quand un récipient 60 est vide, il doit être remplacé alors que souvent, le système d'actionnement est réutilisable, et un système d'actionnement peut servir pour une ou plusieurs centaines de récipients que l'on considère alors comme des recharges (il n'est pas exclu selon l'invention d'avoir des systèmes d'actionnement bon marché du type jetable avec le récipient quand celui-ci est vide). Pour éviter de mettre avec un système d'actionnement une recharge qui ne convient pas, l'invention prévoit un système de détrompage, décrit en regard des figures 11, 12 et 13.

Selon un mode d'application de la présente invention, le dispositif d'actionnement comporte un logement 71, dans lequel on vient placer la recharge 60 avec sa pompe et son poussoir 63. Pour éviter des erreurs de la part des clients, le vendeur de la recharge garnit celle-ci d'une boîte 72 ayant la forme générale d'un cube enveloppant la tête, ou partie émergeante, de la pompe et sa capsule de fixation sur le col du récipient. Cette boîte est formée d'une boîte 73 (figure 12) comportant cinq côtés d'un cube, et d'un couvercle 74 (figure 13). La boîte 73 a donc une face ouverte, et une face est formée avec une découpure 75 de façon à pouvoir être engagée sur la tête de la pompe. Une fois que la boîte a été engagée sur la tête de la pompe, le couvercle 74 est mis en place de façon définitive, par soudure à ultrasons, collage, encliquetage, pour obturer la face ouverte de la boîte et interdire que celle-ci puisse être enlevée de la recharge. La boîte comporte un orifice 76 sur une face, pour permettre au plongeur de venir pousser le poussoir, et un autre orifice 77 pour laisser passer l'extrémité du poussoir, munie du gicleur. L'ensemble se présente alors comme représenté sur la figure 11. Il est alors possible, au moyen de cette boîte, de prévoir des associations avec le boîtier 71 pour éviter les erreurs de remplacement de recharge.

La recharge vient se loger dans le boîtier 71. Au moins une des faces de la boîte 72 peut comporter une ou plusieurs nervures 78, qui coopèrent avec une rainure correspondante formée dans le boîtier. Si la nervure (ou les nervures) n'a pas la largeur adéquate, ou n'est pas au bon emplacement, on ne pourra pas glisser la recharge à sa place dans le boîtier. Pour le cas ou un utilisateur pourrait enlever la nervure, la face de la boîte venant se placer au fond du logement qui lui est destiné peut comporter des reliefs appropriés 79 (voir figures 9 et 13) coopérant avec des creux 80 correspondants formés dans le fond du logement. Si il n'y a pas la correspondance prévue, la recharge ne pourra pas être enfoncée complètement, et le plongeur ne sera pas en face du trou 76. Le système ne pourra pas fonctionner. En outre, il est possible de prévoir dans cette paroi de la boîte des éléments magnétiques 81, 82, dont la présence, en regard de composants électroniques à effet HALL 91 sensibles aux aimants placés à des endroits correspondants dans le boîtier 71, peut commander l'autorisation ou l'interdiction du fonctionnement de l'appareil.

A cette fin, le boîtier 71 est équipé d'une électronique appropriée, avec des organes sensibles à la présence des aimants 81, 82, à l'emplacement qui correspond à l'usage correct du dispositif.

## Revendications

1. Procédé pour distribuer, doser ou diffuser un produit liquide, comportant l'utilisation d'un distributeur à pompe de pulvérisation ayant un piston de refoulement de liquide pour créer une pression interne qui expulse le liquide à travers un gicleur, ladite pompe étant en communication fluide avec une réserve (1, 60) dudit liquide, ledit distributeur comportant des moyens mécaniques (10, 12 ; 22, 26 ; 86, 87 ; 66, 67, 68, 65, 65') d'actionnement, ayant un organe d'actionnement (51, 105, 64) adapté à entrer en contact avec la pompe pour l'actionner, ledit procédé étant caractérisé en ce qu'il comporte les étapes de :
- positionner l'organe d'actionnement (51, 105, 64) à une distance (d) prédéterminée de ladite pompe, ladite distance prédéterminée étant sensiblement égale ou légèrement inférieure à la course du piston,
- faire accélérer ledit organe d'actionnement (51, 105, 64) sur ladite surface (d) prédéterminée avant d'entrer en contact avec la pompe, ce qui permet d'obtenir une pression interne instantannée provoquant une pulvérisation dans laquelle les particules du liquide divisé ont une dimension inférieure ou égale à 45 microns environ, selon la tension superficielle du liquide expulsé.

2. Procédé selon la revendication 1, dans lequel le volume de liquide expulsé par la pompe à chaque actionnement est compris entre environ 5 et 100 microlitres et l'expulsion est faite en un temps inférieur ou égal à 10 millisecondes.

3. Procédé selon la revendication 2, dans lequel la pulvérisation est dirigée vers une surface lisse pour provoquer le fractionnement des particules par impact, pour avoir des particules de liquide divisé ayant une dimension égale ou inférieure à un micron environ, ladite surface étant maintenue à une température déterminée, supérieure à la température de vaporisation du produit.

4. Procédé selon la revendication 3, dans lequel la surface lisse est une céramique mise en vibration à partir d'un transducteur à ultrasons piézoélectrique.

5. Diffuseur comportant une pompe de pulvérisation avec un poussoir (4, 50) d'actionnement de la pompe pour transmettre par une force d'appui sur ce poussoir à un piston de refoulement de liquide, un ressort de rappel du piston vers une position de repos, un gicleur de sortie pour diviser le liquide par l'effet de la pression, le diffuseur comportant des moyens mécaniques d'actionnement (10, 12 ; 22, 26 ; 86, 87 ; 66, 67, 68, 65, 65') ayant un organe d'actionnement (51, 105, 64) qui est adapté à appuyer sur le poussoir, caractérisé en ce que ledit organe d'actionnement (51, 105, 64) est disposé, au repos, à une distance prédéterminée (d) du poussoir (4, 50) de la pompe, ladite distance étant sensiblement égale ou légèrement inférieure à la course du piston, et lesdits moyens d'actionnement sont adaptés à faire accélérer ledit organe d'actionnement (51, 105, 64) sur ladite distance (d) prédéterminée avant d'entrer en contact avec la pompe, ce qui permet d'obtenir une pression interne instantannée provoquant une pulvérisation dans laquelle les particules du liquide divisé ont une dimension inférieure ou égale à 45 microns environ, selon la tension superficielle du liquide expulsé.

6. Diffuseur selon la revendication 5, dans lequel le volume de liquide expulsé par la pompe à chaque actionnement est compris entre environ 5 et 100 microlitres et l'expulsion est faite en un temps inférieur ou égal à 10 millisecondes.

7. Diffuseur selon la revendication 5 ou la revendication 6, dans lequel lesdits moyens mécaniques comportent un ressort (26).

8. Diffuseur selon la revendication 5 ou la revendication 6, dans lequel lesdits moyens mécaniques d'actionnement de la pompe comportent un plongeur (10) commandé par un solénoïde (12).

9. Diffuseur selon la revendication 5 ou la revendication 6, caractérisé en ce que lesdits moyens mécaniques comportent au moins deux aimants (86, 87), dont les positions relatives provoquent l'attraction ou la répulsion entre eux.

10. Diffuseur selon la revendication 8, dans lequel des aimants ( 14, 112, 113) sont prévus pour attirer le plongeur (10, 104) de façon à équilibrer au moins partiellement le ressort de rappel du piston.

11. Diffuseur selon une des revendications 5 à 10, comportant en outre une surface de fractionnement lisse (32, 44), avec des moyens (45) de chauffage avec régulation de température, la pulvérisation étant dirigée vers ladite surface.

12. Diffuseur selon une des revendications 5 à 11, comportant en outre des moyens pour faire un courant d'air autour et à l'intérieur du spray et dans le même sens.

13. Diffuseur selon la revendication 11, dans lequel les moyens de chauffage (45) sont asservis pour fournir une température supérieure à la température de vaporisation du liquide.

14. Diffuseur selon une des revendications 5, 6 ou 8, comportant des moyens de commande à répétition, pour faire fonctionner lesdits moyens mécaniques d'actionnement, de façon à produire un fonctionnement pseudo continu.

15. Diffuseur selon une des revendications 5, 6 ou 8, comportant des moyens de commande au coup par coup.

16. Diffuseur selon la revendication 8, dans lequel le plongeur comporte une tige (64, 105) en matière non magnétique sur laquelle sont fixés des aimants (66, 67, 68, 107), éventuellement des masses d'inertie (85) en matière non magnétique.

17. Diffuseur selon la revendication 8, comportant un boîtier avec un mécanisme d'actionnement pour recevoir une réserve de liquide (1, 60) avec ladite pompe, dans lequel la partie extérieure de la pompe est garnie de moyens de détrompage formés par des reliefs (79, 80) coopérant avec des reliefs du boîtier pour selectionner les récipients susceptibles d'être admis dans le boîtier.

18. Diffuseur selon la revendication 17, comportant en outre des moyens de détrompage électroniques comportant des aimants et des relais sensibles aux aimants, à des emplacements sélectionnés.

19. Diffuseur selon la revendication 16, comportant en outre un amortisseur (15, 114, 115) pour amortir les mouvements du plongeur, en caoutchouc, en toile métallique comprimée ou en métal ondulé.

20. Diffuseur selon la revendication 8, dans lequel ledit plongeur (14) comporte un noyau en matériau magnétique (104) qui s'étend entre une tige (105) en matériau amagnétique, dirigée vers le poussoir (63) de la pompe, et une rondelle (106) dudit matériau magnétique.

21. Diffuseur selon la revendication 20, dans lequel ledit matériau magnétique est du fer doux.

22. Diffuseur selon la revendication 5, dans lequel ladite distance prédéterminée (d) est comprise entre 5 et 10 mm pour une course du piston de l'ordre de 10 mm.

23. Procédé selon la revendication 1, dans lequel ladite distance prédéterminée (d) est comprise entre 5 et 10 mm pour une course du piston de l'ordre de 10 mm.

## Patentansprüche

1. Verfahren zum Verteilen, Dosieren oder Diffundieren eines flüssigen Produkts, bei dem ein Diffusor mit Zerstäuberpumpe verwendet wird, mit einem Flüssigkeitsförderungskolben, um einen inneren Druck zu erzeugen, der die Flüssigkeit durch eine Spritzdüse ausstößt, wobei die Pumpe in Fluidverbindung mit einer Reserve (1, 60) dieser Flüssigkeit steht, wobei der Diffusor mechanische Betätigungsmittel (10, 12; 22, 26,; 86, 87; 66, 67, 68, 65, 65') mit einem Betätigungsorgan (51, 105, 64) aufweist, das geeignet ist, um mit der Pumpe zu ihrer Betätigung in Verbindung zu treten, wobei das Verfahren dadurch gekennzeichnet ist, daß es die folgenden Schritte aufweist:
- Positionierung des Betätigungsorgans (51, 105, 64) in einer vorbestimmten Entfernung (d) von der Pumpe, wobei die vorbestimmte Entfernung im wesentlichen gleich dem oder leicht geringer als der Kolbenhub ist,
- Beschleunigung des Betätigungsorgans (51, 105, 64) über diese vorbestimmte Entfernung (d), bevor es mit der Pumpe in Kontakt tritt, was es ermöglicht, einen sofortigen inneren Druck zu erhalten, der eine Zerstäubung hervorruft, bei der die Teilchen der geteilten Flüssigkeit eine Größe kleiner oder gleich etwa 45 Mikrometer aufweisen, je nach der Oberflächenspannung der ausgestoßenen Flüssigkeit.

2. Verfahren nach Anspruch 1, bei dem das von der Pumpe bei jeder Betätigung ausgestoßene Flüssigkeitsvolumen zwischen etwa 5 und 100 Mikrolitern liegt und der Ausstoß in einer Zeit geschieht, die kürzer als oder gleich 10 Millisekunden ist.

3. Verfahren nach Anspruch 2, bei dem die Zerstäubung auf eine glatte Oberfläche gerichtet ist, um das Fraktionieren der Teilchen durch Aufprallen hervorzurufen, um Teilchen einer geteilten Flüssigkeit zu erhalten, deren Größe gleich oder kleiner als etwa ein Mikrometer ist, wobei diese Oberfläche auf einer bestimmten Temperatur gehalten wird, die höher ist als die Verdampfungstemperatur des Produkts.

4. Verfahren nach Anspruch 3, bei dem die glatte Oberfläche eine Keramik ist, die ausgehend von einem piezoelektrischen Ultraschallwandler in Vibration versetzt wird.

5. Diffusor, der eine Zerstäuberpumpe mit einem Drücker (4, 50) zur Betätigung der Pumpe, um durch Druck auf diesen Drükker eine Kraft auf einen Flüssigkeitsförderkolben zu übertragen, eine Rückholfeder des Kolbens in eine Ruhestellung und eine Ausgangsspritzdüse aufweist, um die Flüssigkeit durch die Wirkung des Drucks zu teilen, wobei der Diffusor mechanische Betätigungsmittel (10, 12; 22, 26,; 86, 87; 66, 67, 68, 65, 65') mit einem Betätigungsorgan (51, 105, 64) aufweist, das geeignet ist, um auf den Drücker zu drücken, dadurch gekennzeichnet, daß das Betätigungsorgan (51, 105, 64) in der Ruhestellung in einer vorbestimmten Entfernung (d) zum Drücker (4, 50) der Pumpe angeordnet ist, wobei diese Entfernung im wesentlichen gleich dem oder geringfügig kürzer als der Kolbenhub ist, und die Betätigungsmittel angepaßt sind, um das Betätigungsorgan (51, 105, 64) über diese vorbestimmte Entfernung (d) zu beschleunigen, bevor es mit der Pumpe in Kontakt tritt, was es ermöglicht, einen sofortigen inneren Druck zu erhalten, der eine Zerstäubung hervorruft, bei der die Teilchen der geteilten Flüssigkeit eine Größe kleiner oder gleich etwa 45 Mikrometer aufweisen, je nach der Oberflächenspannung der ausgestoßenen Flüssigkeit.

6. Diffusor nach Anspruch 5, bei dem das bei jeder Betätigung von der Pumpe ausgestoßene Flüssigkeitsvolumen zwischen etwa 5 und 100 Mikroliter liegt und der Ausstoß in einer Zeit geschieht, die kürzer als oder gleich 10 Millisekunden ist.

7. Diffusor nach Anspruch 5 oder Anspruch 6, bei dem die mechanischen Mittel eine Feder (26) aufweisen.

8. Diffusor nach Anspruch 5 oder Anspruch 6, bei dem die mechanischen Mittel zur Betätigung der Pumpe einen von einem Solenoid (12) gesteuerten Tauchkolben (10) aufweisen.

9. Diffusor nach Anspruch 5 oder Anspruch 6, dadurch gekennzeichnet, daß die mechanischen Mittel mindestens zwei Magneten (86, 87) aufweisen, deren relative Stellungen das Anziehen oder das Wegstoßen zwischen ihnen bewirken.

10. Diffusor nach Anspruch 8, bei dem die Magneten (14, 112, 113) vorgesehen sind, um den Tauchkolben (10, 104) derart anzuziehen, daß die Rückholfeder des Kolbens mindestens teilweise ausgeglichen wird.

11. Diffusor nach einem der Ansprüche 5 bis 10, der außerdem eine glatte Fraktionieroberfläche (32, 44) mit Heizmitteln (45) mit Temperaturregulierung aufweist, wobei die Zerstäubung zu dieser Oberfläche hin gerichtet ist.

12. Diffusor nach einem der Ansprüche 5 bis 11, der weiter Mittel aufweist, um einen Luftstrom um das und im Innern des Sprays und in der gleichen Richtung zu bewirken.

13. Diffusor nach Anspruch 11, bei dem die Heizmittel (45) geregelt sind, um eine Temperatur zu liefern, die höher ist als die Verdampfungstemperatur der Flüssigkeit.

14. Diffusor nach einem der Ansprüche 5, 6 oder 8, mit Wiederholungs-Steuermitteln, um die mechanischen Betätigungsmittel derart zu betreiben, daß ein pseudo-durchgehender Betrieb erzeugt wird.

15. Diffusor nach einem der Ansprüche 5, 6 oder 8, mit Mitteln zur Steuerung Schlag auf Schlag.

16. Diffusor nach Anspruch 8, bei dem der Tauchkolben eine Stange (64, 105) aus nicht magnetischem Material aufweist, auf der Magneten (66, 67, 68, 107) und eventuell Trägheitsmassen (85) aus nicht magnetischem Material befestigt sind.

17. Diffusor nach Anspruch 8, der ein Gehäuse mit einem Betätigungsmechanismus aufweist, um eine Flüssigkeitsreserve (1, 60) mit dieser Pumpe zu empfangen, bei dem der äußere Teil der Pumpe mit von Reliefs (79, 80) gebildeten Unverwechselbarkeitsmitteln bestückt ist, die mit Reliefs des Gehäuses zusammenwirken, um die Behälter auszuwählen, die in das Gehäuse eingelassen werden können.

18. Diffusor nach Anspruch 17, der weiter elektronische Unverwechselbarkeitsmittel aufweist, die an ausgewählten Stellen Magneten und auf die Magneten ansprechende Relais aufweisen.

19. Diffusor nach Anspruch 16, der weiter einen Dämpfer (15, 114, 115) aus Gummi, aus komprimiertem Metalltuch oder aus gewelltem Metall aufweist, um die Bewegungen des Tauchkolbens zu dämpfen.

20. Diffusor nach Anspruch 8, bei dem der Tauchkolben (14) einen Kern aus Magnetmaterial (104) aufweist, der sich zwischen einer Stange (105) aus amagnetischem Material, die zum Drücker (63) der Pumpe hin gerichtet ist, und einer Scheibe (106) aus diesem Magnetmaterial erstreckt.

21. Diffusor nach Anspruch 20, bei dem das magnetische Material Weicheisen ist.

22. Diffusor nach Anspruch 5, bei dem die vorbestimmte Entfernung (d) für einen Kolbenhub von 10 mm zwischen 5 und 10 mm liegt.

23. Verfahren nach Anspruch 1, bei dem die vorbestimmte Entfernung (d) für einen Kolbenhub von 10 mm zwischen 5 und 10 mm liegt.

## Claims

1. A method for dispensing, issuing, or diffusing a liquid product, including the use of a dispenser having a spray pump with a liquid delivery piston for creating an internal pressure which expels the liquid through a nozzle, said pump being fluidly coupled to a storage (1, 60) of said liquid, said dispenser including mechanical actuating means (10, 12; 22, 26; 86, 87; 66, 67, 68, 65, 65') which have an actuating member (51, 105, 64) adapted to contact the pump to actuate it, said method being characterized in that it includes the following steps:
- positionning said actuating member (51, 105, 64) a predetermined distance (d) from said pump, said predetermined distance being substantially equal or slightly less than the piston stroke,
- accelerating said actuating member (51, 105, 64) through said predetermined distance (d) before said actuating member contacts the pump, thereby providing an instantaneous internal pressure producing a spray in which the particles of fractionated liquid are not greater than about 45 microns, depending on the surface tension of the expelled liquid.

2. A method according to claim 1, wherein the volume of liquid expelled by the pump lies in the range of about 5 microliters to about 100 microliters, and the expulsion takes place in a period of time no greater than 10 milliseconds.

3. A method according to claim 2, wherein said spray is directed towards a smooth surface in order to cause the p articles to be fractionated by impact, thereby obtaining particles of said fractionated liquid having a dimension no greater than about 1 micron, said smooth surface being maintained at a predetermined temperature above the vaporisation temperature of the liquid.

4. A method according to claim 3, wherein the smooth surface is a ceramic material caused to vibrate by means of a piezoelectric ultrasonic transducer.

5. A diffuser having a spray pump which is provided with a pushbutton (4, 50) for actuating said pump, wherein a bearing force exerted on said pushbutton is transmitted to a liquid delivery piston, a return spring for returning the piston towards a rest position, an outlet nozzle for fractionning the liquid by the pressure by the pressure effect, said diffuser including mechanical actuating means (10, 12; 22, 26; 86, 87; 66, 67, 68, 65, 65') having an actuating member (51, 105, 64) which is adapted to bear on the pushbutton, characterized in that said actuating member (51, 105, 64) is disposed, at rest, a predetermined distance (d) away from the pump pushbutton (4, 50), said distance being substantially equal or slightly less than the piston, stroke, and said actuating means are adapted to accelerate said actuating member (51, 105, 64) through said predetermined distance (d) before contacting the pump, thereby providing an instantaneous internal pressure producing a spray in which the particles of fractionated liquid are not greater than about 45 microns, depending on the surface tension of the expelled liquid.

6. A diffuser according to claim 5, wherein the volume of liquid expelled by the pump lies in the range of about 5 microliters to about 100 microliters, and the expulsion takes place in a period of time no greater than 10 milliseconds.

7. A diffuser according to claim 5 or claim 6, wherein said mechanical actuator means comprise a spring.

8. A diffuser according to claim 5 or claim 6, wherein said mechanical actuator means for the pump comprise a plunger (10) controlled by a solenoid (12).

9. A diffuser according to claim 5 or claim 6,wherein said mechanical actuator means include at least two magnets (86, 87) whose relative positions give rise to mutual attraction or repulsion.

10. A diffuser acording to claim 8, wherein magnets are provided for attracting said plunger (10, 104) in order to at least partially balance the return spring of the piston.

11. A diffuser according to any one of the claims 5 to 10, further comprising a smooth fractioning surface, with heating means (45) which regulate the temperature, said spray being directed towards said surface.

12. A diffuser according to any one of claims 5 to 11, further comprising means for establishing a flow of air around and inside the spray and in the same direction as the spray.

13. A diffuser according to claim 11, wherein said heater means are servo-controlled to provide a temperature at a value above the vaporisation temperature of said liquid.

14. A diffuser according to any one of claims 5, 6 or 8, further comprising repetitive control means for operating said mechanical actuator means so as to produce peudo-continuous operation.

15. A diffuser according to claims 5, 6 or 8, further comprising stroke-by-stroke control means basis.

16. A diffuser according to claim 8, wherein said plunger includes a rod of a non-magnetic material fixedly coupled to magnets (66, 67, 68, 107) and possibly inertia masses of non-magnetic material.

17. A diffuser according to claim 8, further comprising a housing with an mechanism for receiving a liquid receptacle (1, 60) with said pump, wherein the external portion of the pump is provided with keying means constituted by reliefs (79, 80) complimentary with reliefs in the housing for ensuring that only appropriate receptacles can be admitted into the housing.

18. A diffuser according to claim 17, further comprising electronic keying means which include magnets and magnet sensors, at selected positions.

19. A diffuser according to claim 16, further comprising a shock absorber (15, 114, 115) for dampening plunger motion, the shock absorber being made of rubber, compressed metal cloth or corrugated metal.

20. A diffuser according to claim 8, wherein said plunger includes a core of a magnetic material (104) extending between a rod of a non-magnetic material directed tocards the pushbutton (63) of the pump, and a washer (106) of said magnetic material.

21. A diffuser according to claim 20, wherein said magnetic material is soft iron.

22. A diffuser according to claim 5, wherein said predetermined distance (d) is in the ring of 5 to 10 mm for a piston stroke of about 10 mm.

23. A method according to claim 1, wherein said predetermined distance (d) is in the ring of 5 to 10 mm for a piston stroke of about 10 mm.
